# EUROPÄISCHE PATENTSCHRIFT

(11) **EP 2 122 103 B1**
(45) Veröffentlichungstag und Bekanntmachung des Hinweises auf die Patenterteilung: **16.04.2014**
(21) Anmeldenummer: 07724443.2
(22) Anmeldetag: 20.04.2007
(51) Int. Cl.: E06B 9/24

(54) **VORRICHTUNG ZUM ABSCHATTEN EINES RAUMS**
DEVICE FOR SHADING A ROOM
DISPOSITIF DESTINÉ À OMBRAGER UNE PIÈCE

(30) Priorität: 17.03.2007 DE 102007012823
(43) Veröffentlichungstag der Anmeldung: 25.11.2009
(73) Patentinhaber: Maasberg, Gunther, 95213 Münchberg (DE)
(72) Erfinder: Maasberg, Gunther, 95213 Münchberg (DE)
(74) Vertreter: Gassner, Wolfgang
(86) Internationale Anmeldenummer: PCT/EP2007/003507
(87) Internationale Veröffentlichungsnummer: WO 2008/113394

(56) Entgegenhaltungen:
- CH-A- 180 919
- CH-A5- 653 405
- DE-A1- 4 209 251
- DE-A1- 19 742 752
- DE-U1- 20 116 542
- JP-A- 62 248 783
- SE-C2- 528 110
- US-A- 5 222 540
- US-A1- 2004 244 924

## Beschreibung

Die Erfindung betrifft eine Vorrichtung zum Abschatten eines Raums.

Die Erfindung betrifft insbesondere eine Horizontaljalousie, mit der Gebäudedurchbrüche, beispielsweise Fenster oder Türen, gegen einfallendes Sonnenlicht wahlweise abgeschattet werden können.

Eine solche Horizontaljalousie ist beispielsweise aus der DE 197 42 752 A1 bekannt. Bei der bekannten Horizontaljalousie ist es nachteiligerweise lediglich möglich, den Gebäudedurchbruch von oben her durchgehend abzuschatten. Insbesondere bei tiefstehender Sonne ist es infolgedessen erforderlich, den Raum weitgehend abzuschatten. Das wiederum erfordert eine künstliche Beleuchtung des Raums mit elektrischem Licht.

Die US 2004/0244924 A1 offenbart eine Vorrichtung zum Abschatten eines Raums, umfassend zwei einander gegenüberliegend angeordnete Führungsprofile, wobei in jedem der Führungsprofile ein verfahrbarer Schlitten aufgenommen ist, wobei ein flächiges Abschattungselement an den Schlitten befestigt ist, so dass es geführt durch die Schlitten bezüglich der Führungsprofile verfahrbar ist.

Aufgabe der Erfindung ist es, die Nachteile nach dem Stand der Technik zu beseitigen. Es soll insbesondere eine Vorrichtung angegeben werden, mit der ein Raum unabhängig vom Einstrahlungswinkel der Sonne abgeschattet und gleichzeitig wahlweise die Helligkeit im Raum eingestellt werden kann. Nach einem weiteren Ziel der Erfindung soll die Vorrichtung dazu beitragen, Energie zu sparen.

Diese Aufgabe wird durch die Merkmale des Anspruchs 1 gelöst. Zweckmäßige Ausgestaltungen der Erfindung ergeben sich aus den Merkmalen der Ansprüche 2 bis 11.

Nach Maßgabe der Erfindung ist eine Vorrichtung zum Abschatten eines Raums vorgesehen, umfassend:
zwei einander gegenüberliegende, im Wesentlichen vertikal angeordnete Führungsprofile,
wobei in jedem der Führungsprofile ein vertikal verfahrbarer Schlitten aufgenommen ist, und
wobei ein flächiges Abschattungselement an den in einander gegenüber liegender Anordnung befindlichen Schlitten befestigt ist, so dass es geführt durch die Schlitten vertikal bezüglich der Führungsprofile verfahrbar ist.

Im Sinne der vorliegenden Erfindung wird unter einem "flächigen Abschattungselement" ein Element verstanden, welches für Sonnenlicht entweder undurchlässig oder nur teilweise durchlässig ist. Zur Ermöglichung einer vertikalen Verfahrbarkeit des Abschattungselements weist dieses eine geringere Höhe als die Führungsprofile auf. Üblicherweise beträgt ein Verhältnis der Höhe der Abschattungselemente zur Höhe der Führungsprofile H_{Abschattungselement} / H_{Führungsprofil} weniger als 0,5, vorzugsweise weniger als 0,4, besonders vorzugsweise weniger als 0,3. Eine Breite des Abschattungselements so dagegen üblicherweise deutlich größer als die Höhe des Abschattungselements. Üblicherweise beträgt die Breite mehr als das Doppelte der Höhe des Abschattungselements.

Mit der vorgeschlagenen Vorrichtung ist es möglich, je nach Sonnenstand das Abschattungselement in eine geeignete vertikale Position zu verfahren, so dass der Raum selektiv dort abgeschattet wird, wo das einfallende Sonnenlicht stört. Im Übrigen kann der Raum durch Sonnenlicht beleuchtet bleiben, so dass ein Zuschalten elektrischer Lichtquellen nicht erforderlich ist. Die vorgeschlagene Vorrichtung ist platzsparend und lässt sich ohne Weiteres an bestehenden Gebäudedurchbrüchen, insbesondere Fenstern, Türen und dgl., montieren. Dabei ist kein oder kein wesentlicher Eingriff in den Gebäudekörper erforderlich. Die vorgeschlagene Vorrichtung ist besonders universell. Sie lässt sich beispielsweise auch als Raumteiler zur wahlweisen Unterteilung eines Raums verwenden. In diesem Fall erstrecken sich die Führungsprofile über die gesamte Höhe des zu unterteilenden Raums.

Nach der Erfindung ist ferner vorgesehen, dass das Abschattungselement mittels zumindest eines flexiblen Zwischenelements am Schlitten befestigt ist. Vorzugsweise ist das üblicherweise rechteckig ausgestaltete Abschattungselement mit zwei flexiblen Zwischenelementen an jedem Schlitten befestigt. Dabei sind die flexiblen Zwischenelemente jeweils im Bereich der Ecken des Abschattungselements befestigt.

Bei dem flexiblen Zwischenelement handelt es sich vorzugsweise um ein Gummielement. Auch andere Materialien mit geeigneten flexiblen Eigenschaften eignen sich zur Herstellung des flexiblen Zwischenelements. Das flexible Zwischenelement ist zweckmäßigerweise mittels einer Schraubverbindung am Schlitten befestigt. Das Vorsehen des vorgeschlagenen flexiblen Zwischenelements trägt dazu bei, dass beim vertikalen Verschieben des Abschattungselements ein Verkanten auch dann vermieden werden kann, wenn das Abschattungselement durch Angreifen in der Nähe einer der beiden Schlitten verschoben wird.

Nach einer weiteren Ausgestaltung ist vorgesehen, dass das Abschattungselement in einem Rahmen gehalten ist. Das ermöglicht insbesondere ein straffes Halten von flexiblen Abschattungselementen, welche beispielsweise aus Textilien hergestellt sind. Zweckmäßigerweise ist das Abschattungselement mittels eines Befestigungsmittels lösbar am Rahmen abgebracht. Bei dem Befestigungsmittel kann es sich beispielsweise um einen streifenartig ausgebildeten Klettverschluss handeln. Selbstverständlich ist es auch möglich, als Befestigungsmittel andersartige Elemente, beispielsweise Haken, einen oder mehrere Reißverschlüsse, Klemmleisten oder dgl., vorzusehen.

Nach einer vorteilhaften Ausgestaltung der Erfindung ist am Rahmen ein verrastbares erstes Abdeckprofil zur Abdeckung des Befestigungsmittels angebracht. Damit kann ein optisch ansprechendes Aussehen erreicht werden. Ferner wird damit ein zusätzlicher Schutz vor einem unbeabsichtigten Lösen des Befestigungsmittels erreicht. Indem das Abdeckprofil verrastbar angebracht ist, kann es ohne den Einsatz eines Werkzeugs abgenommen und wieder angebracht werden. Das vereinfacht die Zugänglichkeit zum Befestigungsmittel.

Nach einer weiteren Ausgestaltung der Erfindung ist der Rahmen und/oder das Führungsprofil aus extrudiertem Aluminium hergestellt. Damit kann insbesondere einer zur Vermeidung eines unerwünschten Verkantens beitragende Stabilität des Rahmens sichergestellt werden. Das Führungsprofil kann alternativ auch aus einem formstabilen Kunststoff hergestellt sein.

Die Fixierung der vertikalen Position des Abschattungselements kann durch unterschiedliche Mittel erzeugt werden. Beispielsweise ist es möglich, die eingestellte vertikale Position des Abschattungselements reibschlüssig, durch das Vorsehen von Rastelementen, Riegeln und dgl., zu fixieren. Nach einer besonders vorteilhaften Ausgestaltung erfolgt die Fixierung der vertikalen Position mittels eines das Gewicht des Abschattungselements kompensierenden Gegengewichts. Zu diesem Zweck kann an einem oberen Ende des Führungsprofils eine Umlenkrolle vorgesehen sein, über die ein Seil geführt ist, welches mit seinem einen Ende am Schlitten und mit seinem anderen Ende an einem Ausgleichsgewicht befestigt ist. Das Ausgleichsgewicht ist so bemessen, dass es etwa der Hälfte des Gewichts des Abschattungselements sowie der beiden Schlitten entspricht.

Nach einer besonders vorteilhaften Ausgestaltung ist das Ausgleichsgewicht in zumindest einer am Führungsprofil vorgesehenen Führungsschiene geführt. Damit kann einem Verkanten des Führungsgewichts entgegengewirkt werden.

Nach einer weiteren Ausgestaltung ist die Führungsschiene im Führungsprofil in einem mit einem zweiten Abdeckprofil verschließbaren Hohlraum vorgesehen. Damit kann ein unbeabsichtigter Eingriff in den vertikalen Verstellweg des Ausgleichsgewichts vermieden werden. Ferner wird einer unerwünschten Verschmutzung der Führungsschiene entgegengewirkt. Gleichzeitig bleibt aber das Ausgleichsgewicht zu Montage- und Anpassungszwecken leicht zugänglich. Zweckmäßigerweise ist in diesem Zusammenhang das zweite Abdeckprofil mit dem Führungsprofil verrastbar. Das ermöglicht ein Anbringen und Lösen des zweiten Abdeckprofils ohne Verwendung eines Werkzeugs. Insbesondere die Montage der Vorrichtung kann damit beschleunigt werden.

Nach einer weiteren Ausgestaltung weist das Ausgleichsgewicht eine erste Nut auf, mit der es in einer als Steg ausgebildeten ersten Führungsschiene geführt ist. Der Begriff "Steg" ist hier allgemein zu verstehen. Es handelt sich dabei um eine lineare Erhebung. Es können auch mehrere parallel zueinander verlaufende derartige lineare Erhebungen zum Führen des Führungsprofils vorgesehen sein.

Nach einer weiteren vorteilhaften Ausgestaltung der Erfindung weist das Ausgleichsgewicht eine der ersten Nut gegenüberliegende zweite Nut auf, mit der es in einer als Steg ausgebildeten zweiten Führungsschiene geführt ist. Auch die zweite Führungsschiene ist - wie die erste Führungsschiene - in dem mit dem zweiten Abdeckprofil verschließbaren Hohlraum des Führungsprofils vorgesehen. Durch die vorgeschlagene zweifache Führung des Ausgleichsgewichts wird insbesondere der Erzeugung von Störgeräuschen beim Verschieben entgegengewirkt. Zu diesem Zweck kann weiterhin vorgesehen sein, dass die erste und ggf. die zweite Nut in einem in das Ausgleichsgewicht gehaltenen ersten und ggf. zweiten Nutenstein vorgesehen ist/sind. Das Vorsehen eines Nutensteins ermöglicht die Verwendung eines vom Ausgleichsgewicht verschiedenen Materials. Es hat sich als besonders zweckmäßig erwiesen, dass der Nutenstein aus Kunststoff oder Filz hergestellt ist. Die vorgeschlagenen Materialien gleiten besonders leicht und geräuschlos entlang der ersten und/oder zweiten Führungsschiene.

Von herstellungstechnischem Vorteil ist es, dass die erste und/oder zweite Führungsschiene Bestandteil des extrudierten Führungsprofils ist/sind. Damit kann eine besondere Montage der Führungsschienen entfallen.

Bei einer besonders anspruchsvollen Lösung kann im Ausgleichsgewicht auch ein Elektromotor aufgenommen sein. Ferner kann eine Kupplung zur wahlweisen Herstellung eines Kraftschlusses zwischen dem Führungsprofil und dem Elektromotor vorgesehen sein. Das ermöglicht eine wahlweise elektromotorische oder auch manuelle Verstellung des Abschattungselements. Zum elektromotorischen Verstellen des Abschattungselements kann der Elektromotor schwenkbar am Gegengewicht gehalten und mittels eines Elektromagneten in eine eingekuppelte, eine kraftschlüssige Verbindung mit dem Führungsprofil bewirkende Position verschwenkbar sein. Dabei können der Elektromagnet und der Elektromotor so geschaltet sein, dass bei einem durch ein Aktivieren des Elektromagneten bewirkten Verschwenken des Elektromotors dieser automatisch eingeschaltet wird. Dabei kann am Elektromotor ein Rad zur Herstellung einer reibschlüssigen Verbindung mit dem Führungsprofil vorgesehen sein. Anstelle des Rads kann der Elektromotor selbstverständlich auch mit einem Ritzel versehen sein, welches beispielsweise in eine am Führungsprofil vorgesehene Zahnleiste eingreift.

Zur Stromversorgung können am Führungsprofil zwei erste Stromschienen zur Versorgung des über korrespondierende Schleifkontakte verbundenen Elektromotors mit elektrischem Strom vorgesehen sein. Die Schleifkontakte können beispielsweise am Ausgleichsgewicht befestigt sein. Wegen der exakten Führung des Ausgleichsgewichts in der ersten und/oder zweiten Führungsschiene ist damit jederzeit ein guter elektrischer Kontakt gewährleistet.

Nach einer weiteren Ausgestaltung der Erfindung ist vorgesehen, dass das Abschattungselement ein fotovoltaisches Element ist und zumindest an einem beiden Schlitten zwei weitere Schleifkontakte zum Abführen des mit dem fotovoltaischen Element erzeugten Stroms auf zwei am zugehörigen Führungsprofil vorgesehene zweite Stromschienen vorgesehen ist. Bei dem fotovoltaischen Element kann es sich um ein herkömmliches fotovoltaischen Element handeln. Bei einer Verwendung der vorgeschlagenen Vorrichtung, beispielsweise zur Abschattung von Gebäuden mit großen Fensterflächen, insbesondere Bürogebäuden oder dgl., ist es damit möglich, beispielsweise am Wochenende derartige Gebäude vollständig mit fotovoltaischen Elementen abzuschatten und damit auf umweltschonende Weise Strom zu produzieren. Der produzierte Strom kann insbesondere auch dazu verwendet werden, einen Akkumulator aufzuladen, mit dem der Elektromotor zum elektrischen Verstellen des Abschattungselements betreibbar ist.

Nach einer alternativen Ausgestaltung ist das Abschattungselement ein plattenartiger Behälter, in dem ein Wärmespeichermedium ausgenommen ist. Damit ist es möglich, die infolge der Abschattung eingetragene Wärme mit dem Abschattungselement zu speichern und nachts wieder an den abgeschatteten Raum abzugeben. Damit können Heizkosten gespart werden.

Als Wärmespeichermedium wird vorzugsweise ein Material verwendet, welches einen Fest-/Flüssigenphasenübergangsbereich im Bereich von 10 bis 25°C aufweist. Infolge des Phasenübergangs kann ein solches Material Wärme speichern. Das Wärmespeichermedium kann ein aus der folgenden Gruppe ausgewähltes Salz sein: CaCl₂ * 6 H₂O, Na₂Co₃ * 10 H₂O, Na₂HPO₄ * 12 H₂O, Na₂SO₄ * 10 H₂O, Na₂S₂O₃ * 5 H₂O.

Nach einer besonders vorteilhaften Ausgestaltung sind in gestaffelter Anordnung mehrere, jeweils in zwei Führungsprofilen vertikal bewegbar gehaltene Abschattungsmittel angeordnet. Das ermöglicht es, unterschiedliche Abschattungselemente miteinander zu kombinieren. Ferner ist es damit möglich, wahlweise einen Gebäudedurchbruch oder einen Raum vollständig oder auch weitgehend abzuschatten. Dabei ist eine Höhe der Abschattungselemente so gewählt, dass folgende Beziehung gilt: ${H}_{Abschattungselement} * n \geq {H}_{Abschattung} ,$ wobei
H_{Abschattungselement} die Höhe eines Abschattungselements,
n die Anzahl der in gestaffelter Anordnung vorgesehenen Abschattungselemente und
H_{Abschattung} die Höhe des abzuschattenden Bereichs ist.

Nachfolgend wird anhand der Zeichnungen ein Ausführungsbeispiel der Erfindung näher erläutert. Es zeigen:
- Fig. 1: eine Vorderansicht einer erfindungsgemäßen Vorrichtung, wobei ein erstes und ein zweites Abdeckprofil entfernt sind,
- Fig. 2: eine Rückansicht gemäß Fig. 1,
- Fig. 3: eine Detailansicht auf das Ausgleichsgewicht gemäß Fig. 1,
- Fig. 4: eine Schnittansicht gemäß der Schnittlinie A-A in Fig. 3,
- Fig. 5: eine Schnittansicht durch ein Führungsprofil mit darin aufgenommenem Schlitten,
- Fig. 6: eine Schnittansicht durch ein Schlittenprofil,
- Fig. 7: eine Schnittansicht durch ein Rahmenprofil,
- Fig. 8: eine Schnittansicht durch ein erstes Abdeckprofil,
- Fig. 9: eine Schnittansicht des Führungsprofils,
- Fig. 10: eine Schnittansicht eines zweiten Abdeckprofils,
- Fig. 11: einen Horizontalschnitt durch einen oberen Abschnitt des Führungsprofils,
- Fig. 12: eine Querschnittsansicht gemäß Fig. 11,
- Fig. 13: eine Seitenansicht eines Abschnitts eines Gegengewichts,
- Fig. 14: eine Schnittansicht gemäß der Schnittlinie A-A in Fig. 13,
- Fig. 15: eine Seitenansicht eines Rahmens mit daran angebrachten Schlitten,
- Fig. 16: eine Schnittansicht gemäß Fig. 15,
- Fig. 17: eine Schnittansicht durch mehrere gestaffelt hintereinander vorgesehene Vorrichtungen,
- Fig. 18: eine schematische Ansicht durch ein Gegengewicht mit einer darin aufgenommenen Antriebsvorrichtung im Antriebszustand und
- Fig. 19: das Gegengewicht gemäß Fig. 18 mit der Antriebsvorrichtung im Ruhezustand.

In den Fig. 1 und 2 ist ein Rahmen 1 zwischen zwei vertikal stehenden Führungsprofilen 2 über allgemein mit dem Bezugszeichen 3 bezeichnete Schlitten vertikal verfahrbar verbunden. Wie insbesondere der Fig. 1 zu entnehmen ist, weist das Führungsprofil 2 zwei einander gegenüberliegende Führungsschienen 4 auf, welche sich von einer Innenwand des Führungsprofils 2 nach Art eines Stegs erstrecken. In der Führungsschiene 4 ist vertikal verfahrbar ein Gegengewicht 5 geführt, welches über ein über eine Umlenkrolle 6 geführtes Seil 7 mit dem Schlitten 3 verbunden ist.

Die Fig. 3 und 4 zeigen Detailansichten des Gegengewichts 5. Es weist in einander gegenüberliegender Anordnung zwei erste Ausnehmungen 8 auf, in welche Nutensteine 9 formschlüssig eingesteckt sind. Die Nutensteine 9 können beispielsweise aus Kunststoff, vorzugsweise aus Teflon oder Filz, hergestellt sein. Im, vorzugsweise aus einem extrudiertem Aluminiumprofil hergestellten, Rahmen 1 ist ein flächenhaftes Abschattungsmittel 10 gehalten. Das Abschattungsmittel 10 kann am Rahmen 1 lösbar befestigt sein. Dazu kann beispielsweise ein Klettverschluss oder dgl. vorgesehen sein. Ein mit dem Bezugszeichen 11 bezeichneter Befestigungsbereich wird durch ein mit dem Rahmen 1 verrastetes erstes Abdeckprofil 12 abgedeckt.

Wie insbesondere aus Fig. 4 ersichtlich ist, sind die Führungsschienen 4 durch jeweils zwei in einander gegenüberliegender Anordnung vorgesehenen Stege gebildet. Die Führungsschienen 4 sind Bestandteil des vorzugsweise aus einem extrudierten Aluminiumprofil hergestellten Führungsprofils 2. Mittels eines mit dem Führungsprofil 2 verrasteten zweiten Abdeckprofils 13 wird ein Hohlraum geschaffen, in dem das Gegengewicht 5 in den Führungsschienen 4 mittels der Nutensteine 9 vertikal verfahrbar geführt ist.

Weiter ist aus Fig. 4 ersichtlich, dass der Schlitten 3 über ein flexibles Zwischenelement 14, beispielsweise ein Gummielement, mit dem Rahmen 1 verbunden ist. Ein an einem Schenkel des, vorzugsweise ebenfalls aus einem extrudierten Aluminiumprofil hergestellten, Schlittens 3 angebrachter Zapfen 15 ragt durch einen Schlitz in einen weiteren Hohlraum im Führungsprofil 2. Der Zapfen 15 dient der Befestigung des Seils 7 oder eines Riemens.

Fig. 5 zeigt eine Schnittansicht durch das Führungsprofil 2 im Bereich der Umlenkrolle 6. Die Umlenkrolle 6 ist drehbar um einen Achszapfen 16 befestigt. Mit dem Bezugszeichen 17 ist eine Lagerplatte bezeichnet, welche einen oberen Anschlag für den mittels Rollen 18 im Führungsprofil 2 geführten Schlitten 3 bildet. Wie aus Fig. 5 ersichtlich ist, sind die Rollen 18 paarweise in einander gegenüberliegender Anordnung am Schlitten 3 angebracht und formschlüssig im Führungsprofil 2 geführt. Die Rollen 18 können beispielsweise aus einem flexiblen Kunststoff oder aus. Hartgummi hergestellt sein.

Die Fig. 6 bis 10 zeigen nochmals im Detail die jeweils vorzugsweise aus extrudiertem Aluminium- oder auch Kunststoffprofilen hergestellten Schlitten 3, Rahmen 1, erstes Abdeckprofil 12, Führungsprofil 2 sowie zweites Abdeckprofil 13. Mit 19 sind zwei einander gegenüberliegende Hohlkehlen im Führungsprofil 2 bezeichnet, in denen die Räder 18 formschlüssig geführt sind.

Die Fig. 11 und 12 zeigen Detailansichten eines oberen Bereichs der Führungsprofile 2. Daraus ist insbesondere nochmals die Form und die Anordnung der Lagerplatte 17 ersichtlich.

Die Fig. 13 und 14 zeigen Detailansichten des Gegengewichts 5. Wie insbesondere aus Fig. 14 ersichtlich ist, ist das Gegengewicht aus mehreren Platten 19a bis 19d zusammengesetzt, welche eine unterschiedliche Breite aufweisen, so dass sich im übereinander gestapelten Zustand eine breite Nut ergibt.

Die Fig. 15 und 16 zeigen Detailansichten des Schlittens 2. Der Schlitten 2 weist etwa dieselbe Höhe auf wie der Rahmen 1. Im Bereich jedes Endes des Schlittens 2 sind jeweils zwei Räder 18 in einander gegenüberliegender Anordnung drehbar befestigt. Wie aus Fig. 15 weiter ersichtlich ist, ist der Rahmen 1 aus mehreren Teilstücken zusammengesetzt, welche im Eckbereich mittels eines Stahlwinkels 20 miteinander verbunden sind. Der Stahlwinkel 20 ist mit den Rahmenabschnitten beispielsweise mittels Klemmschrauben fest verbunden.

Fig. 17 zeigt eine Schnittansicht durch mehrere gestaffelt hintereinander angeordnete Vorrichtungen. In der gezeigten gestaffelten Anordnung ist es möglich, die Abdeckmittel 1 vertikal so zu verstellen, dass damit ein Gebäudedurchbruch, beispielsweise ein Fensterdurchbruch, vollständig abgeschattet wird. In der in Fig. 17 gezeigten Ausführungsform sind die Führungsprofile 2 mittels Schrauben 21 an einer Wand eines Gebäudes befestigt.

Fig. 18 zeigt eine Ausgestaltung der Erfindung, bei der im Gegengewicht 5 ein Gehäuse 22 einer Antriebsvorrichtung aufgenommen ist. Im Gehäuse 22 aufgenommen sind ein Getriebemotor 23 mit einem Reibrad 24 und einer Zugfeder 25, ein Elektromagnet 26 mit einer Ankerplatte 27 sowie an einer seiner seitlichen Begrenzungen eine obere Stützrolle 28 und eine untere Stützrolle 29, welche an einer Innenwand des Führungsprofils 2 abrollen. Mit dem Bezugszeichen 30 ist ein Lagerzapfen bezeichnet, um den der Getriebemotor 23 mit dem daran vorgesehenen Reibrad 24 verschwenkbar ist.

Die Funktion der Vorrichtung ist Folgende:
Fig. 19 zeigt die Antriebsvorrichtung im Ruhezustand, wobei das Reibrad 24 durch die Wirkung der Zugfeder 25 sich in einem von der Innenwand des Führungsprofils 2 entfernten Zustand befindet. Sobald die Antriebsvorrichtung unter Strom gesetzt wird, wird durch die Wirkung des Elektromagneten 26 der Getriebemotor 23 mit dem daran vorgesehenen Reibrad 24 verschwenkt, so dass das Reibrad 24 in einem reibschlüssigen Kontakt mit der Innenwand des Führungsprofils 2 gebracht wird. Dabei wird der Getriebemotor 23, beispielsweise durch einen durch die Schwenkbewegung betätigbaren Schalter (hier nicht gezeigt), in Betrieb gesetzt.
Fig. 18 zeigt den Betriebszustand. Infolge des reibschlüssigen Kontakts des Reibrads 24 mit dem Führungsprofil 2 wird nunmehr das Gegengewicht 5 im Führungsprofil 2 aufwärts oder abwärts bewegt, wodurch eine Vertikalbewegung des Rahmens 1 mit dem daran angebrachten Abschattungsmittel 11 bewirkt wird.

Der Stromkreis kann in vorgegebenen Endpositionen mittels eines dort vorgesehenen Schaltelements, welches mechanisch oder auch induktiv ausgestaltet sein kann, unterbrochen werden.

Sofern das System stromlos ist, wird der Getriebemotor 23 samt Reibrad 24 mittels der Zugfeder 25 in die Ausgangslage zurückgezogen. In diesem in Fig. 19 gezeigten Zustand lässt sich das aus dem Rahmen 1 und dem Abschattungsmittel 11 gebildete Abschattungselement manuell verschieben.

Die Stromversorgung des Getriebemotors 23 sowie des Elektromagnets 26 erfolgt zweckmäßigerweise über (hier nicht gezeigte) am Führungsprofil 2 angebrachte Stromschienen, welche über Schleifkontakte mit dem Getriebemotor 23 sowie dem Elektromagneten 26 verbunden sind.

Ein elektrisches Verstellen des Gegengewichts 5 kann erfolgen durch einen manuell zu bedienenden Schalter, durch eine Funkfernsteuerung oder mittels einer speicherprogrammierbaren Steuerung, welche über eine Steuerleitung oder per Funk den Elektromotor 23 sowie den Elektromagneten 26 ansteuern. Dabei kann eine Verschiebeweite und/oder eine Position des Gegengewichts 5 relativ zum Führungsprofil 2 durch herkömmliche digitale Wegaufnehmer und/oder Positionserkennungsmittel erkannt werden, so dass die Gegengewichte 5 bzw. die damit verbundenen Abschattungselemente exakt gemäß einem vorgegebenen Programm positioniert werden können.

Die vorgeschlagene Anordnung der Antriebsvorrichtung innerhalb des Gegengewichts 5 ist besonders vorteilhaft, weil damit bereits mit einer geringen Leistung des Getriebemotors 23 eine Verstellbewegung erzielt werden kann. Die vorgeschlagene Antriebsvorrichtung bildet zweckmäßigerweise eine Montageeinheit, die lediglich in eine im Gegengewicht 5 vorgesehene passende Aushebung einzusetzen ist. Selbstverständlich ist es möglich, die vorgeschlagene Antriebsvorrichtung nicht nur über Stromschienen, sondern beispielsweise auch über Spiralkabel mit Strom zu versorgen. Die Stützrollen 28 und 29 ermöglichen im Betriebszustand ein zweiseitiges rollendes Abstützen der Antriebsvorrichtung und damit ein kraftsparendes geräuscharmes Verstellen des Gegengewichts 5. Innerhalb des Gehäuses 22 der Antriebsvorrichtung können induktiv schaltbare Schaltelemente vorgesehen sein, welche bei Erreichen eines im oberen und unteren Bereich des Führungsprofils 2 vorgesehenen Magneten 26 automatisch die Antriebsvorrichtung stromlos setzt. Selbstverständlich können zu diesem Zweck auch mechanische Schalter vorgesehen sein.

### Bezugszeichenliste

- 1: Rahmen
- 2: Führungsprofil
- 3: Schlitten
- 4: Führungsschiene
- 5: Gegengewicht
- 6: Umlenkrolle
- 7: Seil
- 8: Ausnehmung
- 9: Nutenstein
- 10: Abschattungsmittel
- 11: Befestigungsbereich
- 12: erstes Abdeckprofil
- 13: zweites Abdeckprofil
- 14: flexibles Zwischenstück
- 15: Zapfen
- 16: Achszapfen
- 17: Lagerplatte
- 18: Rolle
- 19: Hohlkehle
- 19a - 19d: Platte
- 20: Stahlwinkel
- 21: Schraube
- 22: Gehäuse
- 23: Getriebemotor
- 24: Reibrad
- 25: Zugfeder
- 26: Elektromagnet
- 27: Ankerplatte
- 28: obere Stützrolle
- 29: untere Stützrolle
- 30: Lagerzapfen

## Patentansprüche

1. Vorrichtung zum Abschatten eines Raums, umfassend:
zwei einander gegenüberliegende, im Wesentlichen vertikal angeordnete Führungsprofile (2),
wobei in jedem der Führungsprofile (2) ein vertikal verfahrbarer Schlitten (3) aufgenommen ist, und
wobei ein flächiges Abschattungselement (10) an den in einander gegenüberliegender Anordnung befindlichen Schlitten (3) (14) befestigt ist, so dass es geführt durch die Schlitten (3) vertikal bezüglich der Führungsprofile (2) verfahrbar ist,
und wobei das Abschattungselement (10) jeweils mittels zumindest eines flexiblen Zwischenelements (14) am Schlitten (3) befestigt ist,
so dass beim vertikalen Verschieben des Abschattungselements (10) ein Verkanten auch dann vermieden werden kann, wenn das Abschattungselement (10) durch Angreifen in der Nähe einer der beiden Schlitten (3) verschoben wird.

2. Vorrichtung nach Anspruch 1, wobei das flexible Zwischenelement (14) aus einem Gummielement hergestellt ist.

3. Vorrichtung nach einem der vorhergehenden Ansprüche, wobei das flexible Zwischenelement (14) mittels einer Schraubverbindung am Schlitten (3) befestigt ist.

4. Vorrichtung nach einem der vorhergehenden Ansprüche, wobei das Abschattungselement (10) in einem Rahmen (1) gehalten ist.

5. Vorrichtung nach einem der vorhergehenden Ansprüche, wobei das Abschattungselement (10) mittels eines Befestigungsmittels lösbar am Rahmen (1) angebracht ist.

6. Vorrichtung nach einem der vorhergehenden Ansprüche, wobei am Rahmen (1) ein verrastbares erstes Abdeckprofil (12) zur Abdeckung des Befestigungsmittels angebracht ist.

7. Vorrichtung nach einem der vorhergehenden Ansprüche, wobei der Rahmen (1) und/oder das Führungsprofil (2) aus extrudierten Aluminiumprofilen hergestellt ist.

8. Vorrichtung nach einem der vorhergehenden Ansprüche, wobei das Abschattungselement (10) ein plattenartiger Behälter ist, in dem ein Wärmespeichermedium aufgenommen ist.

9. Vorrichtung nach einem der vorhergehenden Ansprüche, wobei das Wärmespeichermedium einen Fest-/Flüssigphasenübergangsbereich im Bereich von 10 bis 25°C aufweist.

10. Vorrichtung nach einem der vorhergehenden Ansprüche, wobei als Wärmespeichermedium ein aus der folgenden Gruppe ausgewähltes Salz ist: CaCl₂ * 6 H₂O, Na₂Co₃ * 10 H₂O, Na₂HPO₄ * 12 H₂O, Na₂SO₄ * 10 H₂O, Na₂S₂O₃ * 5 H₂O.

11. Vorrichtung nach einem der vorhergehenden Ansprüche, wobei in gestaffelter Anordnung mehrere jeweils in zwei Führungsprofilen (2) vertikal bewegbar gehaltene Abschattungselemente (10) angeordnet sind.

## Claims

1. A device for shading a room, comprising:
two guiding profiles (2) arranged opposite one another in a substantially vertical manner,
wherein a vertically displaceable carriage (3) is accommodated in each of the guiding profiles (2), and
wherein a flat shading element (10) is fastened to the carriages (3) that are arranged opposite one another so that, guided by the carriages (3), said flat shading element can be vertically displaced with regard to the guiding profiles (2), and wherein the shading element (10) is fastened in each case to the carriage (3) by means of at least one flexible intermediate element (14) so that during the vertical displacement of the shading element (10), tilting can be avoided even if the shading element (10) is displaced by gripping it near one of the two carriages (3).

2. The device according to claim 1, wherein the flexible intermediate element (14) is made from a rubber element.

3. The device according to any one of the preceding claims, wherein the flexible intermediate element (14) is fastened to the carriage (3) by means of a screw connection.

4. The device according to any one of the preceding claims, wherein the shading element (10) is held in a frame (1).

5. The device according to any one of the preceding claims, wherein the shading element (10) is detachably fitted to the frame (1) by means of a fastening means.

6. The device according to any one of the preceding claims, wherein a latchable first cover profile (12) for covering the fastening means is attached to the frame (1).

7. The device according to any one of the preceding claims, wherein the frame (1) and/or the guiding profile (2) is made from extruded aluminum profiles.

8. The device according to any one of the preceding claims, wherein the shading element (10) is a plate-like container in which a heat accumulator medium is accommodated.

9. The device according to any one of the preceding claims, wherein the heat accumulator medium has a solid-to-liquid phase transition range in the range of from 10 to 25°C.

10. The device according to any one of the preceding claims, wherein as a heat accumulator medium, a salt is selected from the following group: CaCl₂ * 6 H₂O, Na₂CO₃ * 10 H₂O, Na₂HPO₄ * 12 H₂O, Na₂SO₄ * 10 H₂O, Na₂S₂O₃ * 5 H₂O.

11. The device according to any one of the preceding claims, wherein a plurality of shading elements (10) arranged in a staggered arrangement are in each case held vertically movable in two guiding profiles (2).

## Revendications

1. Dispositif d'ombrage d'une pièce, comportant:
deux profilés de guidage (2) opposés l'un à l'autre, disposés essentiellement à la verticale,
un chariot (3) déplaçable verticalement étant logé dans chacun des profilés de guidage (2), et
où un élément d'ombrage (10) plan est fixé aux chariots (3) se trouvant dans une position opposée de façon à ce qu'il puisse être déplacé, guidé par les chariots (3), verticalement par rapport aux profilés de guidage (2), et où l'élément d'ombrage (10) est fixé au chariot (3) respectivement au moyen d'au moins un élément intermédiaire (14) souple de façon à ce que, en cas de déplacement vertical de l'élément d'ombrage (10), un basculement puisse être évité même lorsque l'élément d'ombrage (10) est déplacé par contact à proximité d'un des deux chariots (3).

2. Dispositif selon la revendication 1, où l'élément intermédiaire (14) souple est réalisé à partir d'un élément en caoutchouc.

3. Dispositif selon l'une des revendications précédentes, où l'élément intermédiaire (14) souple est fixé au chariot (3) au moyen d'un assemblage par vis.

4. Dispositif selon l'une des revendications précédentes, où l'élément d'ombrage (10) est maintenu dans un cadre (1).

5. Dispositif selon l'une des revendications précédentes, où l'élément d'ombrage (10) est monté de manière amovible sur le cadre (1) à l'aide d'un moyen de fixation.

6. Dispositif selon l'une des revendications précédentes, où un premier profilé de recouvrement encliquetable (12) destiné au recouvrement du moyen de fixation est monté sur le cadre (1).

7. Dispositif selon l'une des revendications précédentes, où le cadre (1) et/ou le profilé de guidage (2) est réalisé à partir de profilés en aluminium extrudé.

8. Dispositif selon l'une des revendications précédentes, où l'élément d'ombrage (10) est un bac plat qui reçoit une substance accumulatrice de chaleur.

9. Dispositif selon l'une des revendications précédentes, où la substance accumulatrice de chaleur présente une zone de transition de phase solide / liquide comprise dans une plage entre 10 et 25 °C.

10. Dispositif selon l'une des revendications précédentes, où la substance accumulatrice de chaleur est un sel sélectionné à partir du groupe suivant : CaCl₂ * 6 H₂O, Na₂Co₃ * 10 H₂O, Na₂HPO₄ * 12 H₂O, Na₂SO₄ * 10 H₂O, Na₂S₂O₃ * 5 H₂O.

11. Dispositif selon l'une des revendications précédentes, où plusieurs éléments d'ombrage (10) maintenus mobiles verticalement respectivement dans deux profilés de guidage (2) sont montés dans une disposition étagée.
